# EUROPÄISCHE PATENTSCHRIFT

(11) **EP 3 199 794 B1**
(45) Veröffentlichungstag und Bekanntmachung des Hinweises auf die Patenterteilung: **27.06.2018**
(21) Anmeldenummer: 16153634.7
(22) Anmeldetag: 01.02.2016
(51) Int. Cl.: F02M 55/02, F02M 61/16

(54) **KRAFTSTOFFVERTEILERLEISTE SOWIE VERFAHREN ZUR HERSTELLUNG DERSELBEN**
FUEL DISTRIBUTION RAIL AND METHOD FOR PRODUCING THE SAME
RAMPE DE DISTRIBUTION DE CARBURANT ET SON PROCEDE DE FABRICATION

(43) Veröffentlichungstag der Anmeldung: 02.08.2017
(73) Patentinhaber: TI Automotive (Heidelberg) GmbH, 69123 Heidelberg (DE)
(72) Erfinder: Fiedler, Uwe, 68804 Altlußheim (DE); Kambakhsh, Manouchehr, Michigan, 48306 (US)
(74) Vertreter: Rohmann, Michael

(56) Entgegenhaltungen:
- DE-A1- 10 322 769
- DE-A1-102009 004 773
- DE-B3-102006 010 244
- JP-B2- 5 622 826

## Beschreibung

Die Erfindung betrifft eine Kraftstoffverteilerleiste für eine Kraftstoffeinspritzung für Brennkraftmaschinen in Kraftfahrzeugen, insbesondere für Ottomotoren. Die Erfindung betrifft ferner ein Verfahren zur Herstellung der Kraftstoffverteilerleiste.

Kraftstoffverteilerleisten für die Direkteinspritzung von Benzin sind grundsätzlich aus der Praxis bekannt. Sie umfassen ein rohrartiges Element mit einem Kraftstoffkanal, von welchem Kraftstoffkanal üblicherweise drei, vier oder noch mehr Austrittsöffnungen abzweigen. Die Austrittsöffnungen sind fluidisch mit jeweils einer Einspritzdüse verbunden. Die Kraftstoffverteilerleiste umfasst ferner einen Eintrittskanal zwecks Zuführung von Kraftstoff in die Kraftstoffverteilerleiste.

Hierbei gestaltet sich die fluidische Verbindung der Austrittsöffnungen mit der jeweiligen Einspritzdüse als aufwendig. So ist es in der Praxis zunächst bekannt, ein Basisrohr bereitzustellen, welches den Kraftstoffkanal bildet und sodann mittels Bohrungen entlang des Basisrohres die Austrittsöffnungen herzustellen. An diese Austrittsöffnungen werden dann einzelne Anschlussstutzen mit jeweils einem Anschlusskanal angeschlossen, welcher Anschlusskanal der fluidischen Verbindung der Einspritzdüse dient. Sowohl das Basisrohr als auch die Anschlussstutzen bestehen gemäß diesem aus der Praxis bekannten Stand der Technik aus Stahl.

Gemäß einer anderen Ausführungsform des aus der Praxis bekannten Standes der Technik ist die Kraftstoffverteilerleiste ein Schmiedeteil. Dies aber bedingt im Herstellungsprozess wenigstens eine Bohrung je Anschlussstutzen zur Erzeugung des Anschlusskanals. Auf Grund der erforderlichen Mindestlänge der Anschlussstutzen sind dadurch Tiefbohrungen erforderlich, welche aufwendig sind. Diese Tiefbohrungen sind vor allem auf Grund der hohen Toleranzanforderungen hinsichtlich Position und Durchmesser aufwendig, was den Herstellungsprozess entsprechend kostspieliger macht.

Das Dokument DE 103 22 769 A1 beschreibt einen Fixierstreifen mit einer Anlagewand, wobei eine Verlängerung dieser Anlagewand vier Bohrungen aufweist. In diese Bohrungen werden Anschlussstutzen in Form von Ventiltassen eingesetzt und verlötet. Die Ventiltassen werden außerdem noch an ihrem oberen Ende mit dem Basisrohr verlötet. Hierdurch kann der Kraftstoff über einen Kraftstoffkanal des Basisrohres und entsprechende Austrittsöffnungen in der Wand des Basisrohres in die einzelnen Ventiltassen gelangen. Nachteilig an diesem Aufbau ist jedoch, dass beim Einsetzen die Ventiltassen in der Verlängerung des Fixierstreifens leicht fehlpositioniert werden. In der Folge bedarf es hier eines gewissen Justageaufwandes. Ferner werden für jede Ventiltasse zweier Lötvorgänge benötigt.

Der Erfindung liegt damit das technische Problem zugrunde, eine Kraftstoffverteilerleiste anzugeben, bei welcher der vorstehend genannte Nachteil vermieden wird. Insbesondere liegt der Erfindung das technische Problem zugrunde, eine Kraftstoffverteilerleiste anzugeben, bei welcher der Herstellungsaufwand verringert wird.

Zur Lösung dieses technischen Problems lehrt die Erfindung eine Kraftstoffverteilerleiste für eine Kraftstoffeinspritzung für Brennkraftmaschinen in Kraftfahrzeugen, insbesondere für Ottomotoren, umfassend ein Basisrohr, wobei das Basisrohr einen sich in Längsrichtung des Basisrohres erstreckenden Kraftstoffkanal aufweist, wobei das Basisrohr wenigstens zwei Austrittsöffnungen umfasst, wobei die Austrittsöffnungen von dem Kraftstoffkanal abzweigen, wobei ein Anschlusselement an dem Basisrohr angeordnet ist, wobei das Anschlusselement eine an dem Basisrohr anliegende Anlagewand aufweist, wobei das Anschlusselement stoffschlüssig mit dem Basisrohr verbunden ist, wobei das Anschlusselement wenigstens zwei Anschlussstutzen aufweist, wobei die Anschlussstutzen je einen Anschlusskanal zur fluidischen Verbindung je einer Austrittsöffnung mit je einer Einspritzdüse aufweisen und wobei die Anschlussstutzen integral mit der Anlagewand verbunden sind.

Der Erfindung liegt die Erkenntnis zugrunde, dass eine Entkopplung des Kraftstoffkanals und der Anschlussstutzen zu Beginn des Herstellungsprozesses sehr vorteilhaft ist. Die Entkopplung wird dadurch bewerkstelligt, dass der Kraftstoffkanal durch das Basisrohr gebildet wird und die Anschlussstutzen erst in einem späteren Herstellungsschritt an dem Basisrohr befestigt werden. Die Anschlussstutzen sind an dem Anschlusselement angeordnet, welches Anschlusselement stoffschlüssig und vorzugsweise mittels Löten an dem Basisrohr befestigt wird. Diese Entkopplung hat den Vorteil, dass zunächst nur die Austrittsöffnungen mittels Bohrungen an dem Basisrohr hergestellt werden. Diese Bohrungen müssen lediglich die Wandstärke des Basisrohres durchdringen, so dass hier ein Tiefbohrprozess nicht erforderlich ist. In der Folge sind auch sehr hohe Toleranzanforderungen hinsichtlich Position und Durchmesser der Austrittsöffnungen deutlich weniger kostspielig. Die Anschlusskanäle können z. B. mittels Tiefbohren hergestellt werden, wobei dann aber zweckmäßigerweise die Anschlusskanäle einen entsprechend großen Durchmesser aufweisen, so dass diesbezüglich nur geringe Toleranzanforderungen erfüllt werden müssen. Der Herstellungsaufwand wird somit deutlich verringert.

Gemäß einer besonders bevorzugten Ausführungsform umfasst das Anschlusselement Stahl und vorteilhafterweise einen austenitischen Stahl. Der Stahl des Anschlusselementes weist vorzugsweise einen austenitischen Gefügebestandteil auf und ist vorteilhafterweise ein Duplex-Stahl. Zweckmäßigerweise umfasst das Anschlusselement und/oder das Basisrohr einen gegen Kraftstoff korrosionsresistenten Stahl. Das Basisrohr kann nahtlos oder doppel- bzw. mehrwandig ausgebildet sein.

Besonders vorzugsweise ist das Anschlusselement stoffschlüssig und bevorzugt mittels Löten, besonders bevorzugt mittels Hartlöten und ganz besonders bevorzugt mittels Hochtemperatur-Hartlöten an dem Basisrohr befestigt. Es ist möglich, dass das Anschlusselement mittels Schweißen an dem Basisrohr befestigt ist.

Gemäß einer bevorzugten Ausführungsform umfasst das Anschlusselement ein Schmiedeteil und vorteilhafterweise ein Gesenkschmiedeteil. Zweckmäßigerweise weist das Anschlusselement einen Grat bzw. Grate bzw. entgratete Stellen auf. Es ist bevorzugt, dass das Anschlusselement wenigstens überwiegend und vorzugsweise vollständig integral ausgebildet ist. Der Ausdruck "integral" meint insbesondere die Herstellung aus einem Schmiedeteil oder aus einem Guss. Gemäß einer Ausführungsform umfasst das Anschlusselement ein und vorzugsweise lediglich ein Gussteil. Das Gussteil umfasst vorzugsweise Gusseisen.

Es wird bevorzugt, dass das Anschlusselement das Basisrohr wenigstens längenabschnittsweise und bevorzugt entlang der ganzen Länge des Basisrohres lediglich teilweise, bevorzugt höchstens um 350°, vorzugsweise höchstens um 270° und besonders vorzugsweise höchstens um 190° umschließt. In einer speziellen Ausführungsform sind das Basisrohr und das Anschlusselement so ausgebildet, dass das Basisrohr aufgrund des nur teilweisen Umschließens des Anschlusselementes in das Anschlusselement einlegbar ist. Sehr vorteilhafterweise weist das Anschlusselement zwei Kanten auf, welche parallel zur Längsachse des Basisrohres verlaufen und in Umfangsrichtung hier ein Ende des Anschlusselementes bilden und welche Kanten vorzugsweise einen Teil der Anlagewand bilden. Es ist bevorzugt, dass sich die beiden Kanten wenigstens entlang von 50 % bzw. 75 % bzw. 100 % der von den Austrittsöffnungen aufgespannten Länge erstrecken. Vorteilhafterweise ist entlang der beiden Kanten je eine Schweißnaht angeordnet. Es ist zweckmäßig, dass das Anschlusselement an seinen den Basisrohrenden zugewandten eigenen Enden jeweils eine bogenförmig verlaufende Kante aufweist, entlang welcher bogenförmigen Kanten zweckmäßigerweise jeweils eine Schweißnaht angeordnet ist.

Es liegt im Rahmen der Erfindung, dass eine Längsachse wenigstens eines Anschlussstutzens bzw. eines Anschlusskanals die Längsachse des Kraftstoffkanals schneidet. Mit anderen Worten ist es zweckmäßig, dass eine Längsachse wenigstens eines Anschlusskanals bzw. Anschlussstutzens in einer Ebene mit der Längsachse des Kraftstoffkanals liegt. Diese Bedingung gilt als erfüllt, wenn die Längsachse des Anschlusskanals bzw. Anschlussstutzens um nicht mehr als +/- 10% vom Innendurchmesser des Basisrohres an der Längsachse des Kraftstoffkanals vorbeiläuft. Es ist besonders bevorzugt, wenn die Längssachse des Kraftstoffkanals und die Längsachse wenigstens eines Anschlussstutzens bzw. Anschlusskanals in einer Ebene liegen und zueinander einen im Wesentlichen rechtwinkligen Winkel einschließen.

Es liegt im Rahmen der Erfindung, dass wenigstens einer der Anschlussstutzen eine Innenwand aufweist, welche Innenwand den Anschlusskanal bildet, wobei die Innenwand integral mit dem wenigstens einen Anschlussstutzen ausgebildet ist und wobei die Innenwand die innerste Wand ist. Es ist bevorzugt, dass die Innenwand in Berührung mit dem Kraftstoff bringbar ist. Zweckmäßigerweise ist der Anschlussstutzen integral ausgebildet. Insbesondere ist der Anschlussstutzen so ausgebildet, dass er keine innenliegende Hülse aufweist.

Gemäß einer bevorzugten Ausführungsform ist wenigstens einem Anschlussstutzen wenigstens ein Verbindungsstutzen zugeordnet, welcher Verbindungsstutzen wenigstens abschnittsweise parallel zu dem wenigstens einen Anschlussstutzen verläuft. Bevorzugt verläuft der Verbindungsstutzen entlang seiner überwiegenden Länge parallel zu dem Anschlussstutzen. Zweckmäßigerweise ist der wenigstens eine Verbindungsstutzen ein Teil des Anschlusselementes und bevorzugt ein Abschnitt des Schmiede- bzw. Gussteiles. Besonders bevorzugt ist der Verbindungsstutzen integral mit dem Anschlusselement ausgebildet. Es ist zweckmäßig, dass sich der Anschlussstutzen und der Verbindungsstutzen wenigstens eine gemeinsame Wand teilen. Zweckmäßigerweise fluchtet das dem Basisrohr abgewandte Ende des wenigstens einen Verbindungsstutzens mit einem dem Basisrohr abgewandten Ende des Anschlussstutzens. Es ist zweckmäßig, dass eine Längsachse des Verbindungsstutzens das Basisrohr nicht schneidet. Es ist bevorzugt, dass ein dem Basisrohr zugewandtes Ende des Verbindungsstutzens mit einer zur Längsachse des Kraftstoffkanals parallel verlaufenden Kante des Anschlusselementes fluchtet. Der Verbindungsstutzen weist praktischerweise eine Durchgangsöffnung entlang seiner Längsachse auf.

Es ist vorteilhaft, wenn das Basisrohr eine Wandstärke von wenigstens 1,0 mm, bevorzugt von wenigstens 1,5 mm und besonders bevorzugt von wenigstens 2 mm aufweist. Zweckmäßigerweise beträgt eine Wandstärke des Basisrohres höchstens 15 mm, vorzugsweise höchstens 10 mm und besonders vorzugsweise höchstens 7 mm. Der Innendurchmesser des Basisrohres beträgt vorteilhafterweise wenigstens 8 mm, vorzugsweise wenigstens 12 mm und besonders vorzugsweise wenigstens 15 mm. Das Basisrohr weist bevorzugt einen Innendurchmesser von höchstens 60 mm, vorzugsweise von höchstens 50 mm und besonders vorzugsweise von höchstens 40 mm auf.

Gemäß einer bevorzugten Ausführungsform umfasst die Anlagewand wenigstens eine fensterartige Öffnung. Zweckmäßigerweise weist das Anschlusselement zwischen den wenigstens zwei Anschlussstutzen einen Zwischenbereich auf. Der Zwischenbereich umfasst vorzugsweise lediglich einen Teil der Anlagewand. Der Zwischenbereich ist besonders bevorzugt teilschalenartig ausgebildet und verbindet zweckmäßigerweise die zwei Anschlussstutzen. Gemäß einer bevorzugten Ausführungsform umfasst der Zwischenbereich wenigstens zwei fensterartige Öffnungen, wobei die fensterartigen Öffnungen zweckmäßigerweise durch einen Steg voneinander getrennt sind.

Gemäß einer besonders bevorzugten Ausführungsform ist wenigstens einer der Durchmesser der Anschlusskanäle wenigstens um den Faktor 1,2, bevorzugt 1,5 und besonders bevorzugt 2,0 größer gegenüber dem Durchmesser der zugeordneten Austrittsöffnung. Ein Durchmesser wenigstens einer der bzw. aller Austrittsöffnungen beträgt zweckmäßigerweise wenigstens 1,0 mm, bevorzugt wenigstens 1,5 mm und besonders bevorzugt wenigstens 2,0 mm. Wenigstens eine der bzw. alle Austrittsöffnungen weisen zweckmäßigerweise einen Durchmesser von höchstens 20 mm, bevorzugt von höchstens 15 mm und besonders bevorzugt von höchstens 10 mm auf. Ein Durchmesser der Anschlusskanäle beträgt zweckmäßigerweise wenigstens 4 mm, vorzugsweise wenigstens 6 mm und besonders vorzugsweise wenigstens 8 mm. Die Anschlusskanäle weisen zweckmäßigerweise einen Durchmesser von höchstens 50 mm, bevorzugt von höchstens 35 mm und besonders bevorzugt von höchstens 25 mm auf.

Es ist bevorzugt, dass die Anschlussstutzen bzw. Anschlusskanäle lediglich je eine Längsachse aufweisen. Es ist bevorzugt, dass keiner der Anschlusskanäle gebogen oder gewinkelt ausgeführt ist. Wenn die Anschlussstutzen bzw. Anschlusskanäle lediglich je eine Längsachse aufweisen, so werden hiermit jegliche Anschlussstutzen bzw. Anschlusskanäle ausgeschlossen, welche gebogen oder gewinkelt ausgeführt sind.

Es ist besonders vorteilhaft, wenn die Kraftstoffverteilerleiste so ausgebildet ist, dass sie mit Drücken bis höchstens 1.500 bar, vorzugsweise bis höchstens 1.000 bar und besonders vorzugsweise bis höchstens 700 bar beaufschlagt werden kann. Zweckmäßigerweise ist die Kraftstoffverteilerleiste so ausgebildet, dass sie lediglich für Ottomotoren verwendbar ist. Es ist bevorzugt, dass die Kraftstoffverteilerleiste den in Ottomotoren üblichen Drücken problemlos widerstehen kann, nicht aber den in Dieselmotoren üblichen Drücken.

Gegenstand der Erfindung ist ferner ein Verfahren zur Herstellung einer Kraftstoffverteilerleiste, insbesondere einer erfindungsgemäßen Kraftstoffverteilerleiste, wobei ein Basisrohr mit einem sich in Längsrichtung des Basisrohres erstreckenden Kraftstoffkanal bereitgestellt wird, wobei in das Basisrohr wenigstens zwei Austrittsöffnungen gebohrt werden, so dass die Austrittsöffnungen von dem Kraftstoffkanal abzweigen, wobei ein Anschlusselement an dem Basisrohr angeordnet wird, so dass eine Anlagewand des Anschlusselementes an dem Basisrohr anliegt, wobei das Anschlusselement stoffschlüssig mit dem Basisrohr verbunden wird, wobei das Anschlusselement wenigstens zwei Anschlussstutzen aufweist, wobei die Anschlussstutzen je einen Anschlusskanal zur fluidischen Verbindung je einer Austrittsöffnung mit je einer Einspritzdüse aufweisen und wobei die Anschlussstutzen integral mit der Anlagewand verbunden werden.

Gemäß einer bevorzugten Ausführungsform wird das Anschlusselement durch Schmieden und besonders bevorzugt durch Gesenkschmieden hergestellt. Gemäß einer Ausführungsform wird das Anschlusselement mittels Gießen erzeugt. Besonders vorzugsweise wird das Anschlusselement mittels Löten stoffschlüssig mit dem Basisrohr verbunden. Vorzugsweise wird das Anschlusselement mittels Hartlöten und besonders vorzugsweise mittels Hochtemperatur-Hartlöten mit dem Basisrohr verbunden. Das Anschlusselement kann aber auch mittels Schweißen an dem Basisrohr befestigt werden.

Nachfolgend wird die Erfindung anhand einer lediglich ein Ausführungsbeispiel darstellenden Zeichnung näher erläutert. Es zeigen in schematischer Darstellung
- Fig. 1: eine perspektivische Ansicht eines Basisrohres einer erfindungsgemäßen Kraftstoffverteilerleiste,
- Fig. 2: eine perspektivische Ansicht eines Anschlusselementes der Kraftstoffverteilerleiste und
- Fig. 3: eine perspektivische Ansicht der zusammengebauten Kraftstoffverteilerleiste, umfassend das Basisrohr aus Fig. 1 und das Anschlusselement aus Fig. 2.

In Fig. 1 ist ein Basisrohr 1 einer erfindungsgemäßen Kraftstoffverteilerleiste abgebildet. Das Basisrohr 1 weist einen sich in Längsrichtung des Basisrohres 1 erstreckenden Kraftstoffkanal 2 auf. Von diesem Kraftstoffkanal 2 zweigen insgesamt vier Austrittsöffnungen 3 mit einem Durchmesser von beispielsweise 4 mm ab. Aufgrund der perspektivischen Darstellung ist nicht zu sehen, dass sich auf der Rückseite des Basisrohres 1 noch eine Eintrittsöffnung befindet.

Das Basisrohr 1 besteht aus einem austenitischen Stahl, weist eine Wandstärke von z. B. 3 mm und einen beispielhaften Innendurchmesser von 20 mm auf.

In Fig. 2 ist ein Anschlusselement 4 ersichtlich, welches auf das Basisrohr 1 aus Fig. 1 aufgesetzt wird. Dabei ist jeder Austrittsöffnung 3 des Basisrohres 1 ein Anschlussstutzen 6 zugeordnet. Die Anschlussstutzen 6 verbinden die Austrittsöffnungen 3 und damit den Kraftstoffkanal 2 fluidisch mit den jeweiligen nicht dargestellten Einspritzdüsen über Anschlusskanäle 7. Den Anschlussstutzen 6 ist jeweils ein Verbindungsstutzen 8 zugeordnet, wobei sich die Längsachsen der Verbindungsstutzen 8 parallel zu den Längsachsen der Anschlussstutzen 6 erstrecken. Jeder Verbindungsstutzen 8 berührt den ihm zugeordneten Anschlussstutzen 6, so dass sie sich eine gemeinsame Wand teilen. Ein Innendurchmesser der Anschlussstutzen 6 bzw. ein Durchmesser der Anschlusskanäle 7 beträgt beispielsweise 12 mm.

Das Anschlusselement 4 ist so ausgebildet, dass es an dem Basisrohr 1 anliegen kann, wozu es eine Anlagewand 5 aufweist. Die Anlagewand 5 weist in diesem Ausführungsbeispiel zwischen den vier Anschlussstutzen 6 jeweils einen Zwischenbereich 12 auf, welcher verhältnismäßig dünn ausgebildet ist. Die Stärke der Anlagewand 5 in den Zwischenbereichen 12 beträgt z. B. 3 mm. Ferner weist jeder der drei Zwischenbereiche 12 zwei Fenster 9 auf, welche jeweils durch einen Steg 13 voneinander getrennt sind. Das Anschlusselement 4 besteht idealerweise vollständig aus einem austenitischen Stahl. Somit sind insbesondere auch die Anschlussstutzen 6 und die Verbindungsstutzen 8 integral mit der Anlagewand 5 verbunden. Das Anschlusselement dieses Ausführungsbeispiels wurde durch Gesenkschmieden hergestellt. In einem nachfolgenden Schritt werden die Anschlusskanäle 7 durch Bohren bzw. Tiefbohren erzeugt.

Das Basisrohr 1 und das Anschlusselement 4 werden mittels Löten zusammengesetzt. Eine derart hergestellte Kraftstoffverteilerleiste ist in Fig. 3 abgebildet. Das Basisrohr 1 ist an den Enden mittels Stopfen 10 verschlossen worden. Ferner ist ein Eintrittsstutzen 11 so an das Basisrohr 1 angelötet worden, so dass eine fluidische Verbindung der Eintrittsöffnung mit einer nicht abgebildeten Kraftstoffleitung möglich ist.

## Patentansprüche

1. Kraftstoffverteilerleiste für eine Kraftstoffeinspritzung für Brennkraftmaschinen in Kraftfahrzeugen, insbesondere für Ottomotoren, umfassend ein Basisrohr (1), wobei das Basisrohr (1) einen sich in Längsrichtung des Basisrohres (1) erstreckenden Kraftstoffkanal (2) aufweist, wobei das Basisrohr (1) wenigstens zwei Austrittsöffnungen (3) umfasst, wobei die Austrittsöffnungen (3) von dem Kraftstoffkanal (2) abzweigen, wobei ein Anschlusselement (4) an dem Basisrohr (1) angeordnet ist, wobei das Anschlusselement (4) eine an dem Basisrohr (1) anliegende Anlagewand (5) aufweist, wobei das Anschlusselement (4) stoffschlüssig mit dem Basisrohr (1) verbunden ist, wobei das Anschlusselement (4) wenigstens zwei Anschlussstutzen (6) aufweist, wobei die Anschlussstutzen (6) je einen Anschlusskanal (7) zur fluidischen Verbindung je einer Austrittsöffnung (3) mit je einer Einspritzdüse aufweisen.
**dadurch gekennzeichnet, dass**
die Anschlussstutzen (6) integral mit der Anlagewand (5) verbunden sind.

2. Kraftstoffverteilerleiste nach Anspruch 1, wobei das Anschlusselement (4) Stahl aufweist.

3. Kraftstoffverteilerleiste nach einem der Ansprüche 1 oder 2, wobei das Basisrohr (1) Stahl aufweist.

4. Kraftstoffverteilerleiste nach einem der Ansprüche 1 bis 3, wobei das Anschlusselement (4) mittels Löten an dem Basisrohr (1) befestigt ist.

5. Kraftstoffverteilerleiste nach einem der Ansprüche 1 bis 4, wobei das Anschlusselement (4) das Basisrohr (1) wenigstens längenabschnittsweise lediglich teilweise umschließt.

6. Kraftstoffverteilerleiste nach einem der Ansprüche 1 bis 5, wobei eine Längsachse wenigstens eines der Anschlussstutzen (6) in einer Ebene mit der Längsachse des Kraftstoffkanals (2) liegt.

7. Kraftstoffverteilerleiste nach einem der Ansprüche 1 bis 6, wobei wenigstens einer der Anschlussstutzen (6) eine Innenwand aufweist, welche Innenwand den Anschlusskanal (7) bildet, wobei die Innenwand integral mit dem wenigstens einen Anschlussstutzen (6) ausgebildet ist und wobei die Innenwand die innerste Wand ist.

8. Kraftstoffverteilerleiste nach einem der Ansprüche 1 bis 7, wobei wenigstens einem Anschlussstutzen (6) wenigstens ein Verbindungsstutzen (8) zugeordnet ist, welcher Verbindungsstutzen (8) wenigstens abschnittsweise parallel zu dem wenigstens einen Anschlussstutzen (6) verläuft.

9. Kraftstoffverteilerleiste nach einem der Ansprüche 1 bis 8, wobei das Basisrohr (1) eine Wandstärke von wenigstens 1,0 mm, bevorzugt von wenigstens 1,5 mm und besonders bevorzugt von wenigstens 2,0 mm aufweist.

10. Kraftstoffverteilerleiste nach einem der Ansprüche 1 bis 9, wobei das Anschlusselement (4) ein Schmiedeteil umfasst.

11. Kraftstoffverteilerleiste nach einem der Ansprüche 1 bis 10, wobei die Anlagewand (5) wenigstens eine fensterartige Öffnung (9) umfasst.

12. Kraftstoffverteilerleiste nach einem der Ansprüche 1 bis 11, wobei der Innendurchmesser eines der Anschlusskanäle (7) wenigstens um den Faktor 1,2, vorzugsweise 1,5 und besonders vorzugsweise 2,0 größer gegenüber dem Durchmesser der zugeordneten Austrittsöffnung (3) ist.

13. Kraftstoffverteilerleiste nach einem der Ansprüche 1 bis 12, wobei die Anschlussstutzen (6) bzw. Anschlusskanäle (7) lediglich je eine Längsachse aufweisen.

14. Verfahren zur Herstellung einer Kraftstoffverteilerleiste, insbesondere einer Kraftstoffverteilerleiste gemäß wenigstens einem der Ansprüche 1 bis 13, wobei ein Basisrohr (1) mit einem sich in Längsrichtung des Basisrohres (1) erstreckendem Kraftstoffkanal (2) bereitgestellt wird, wobei in das Basisrohr (1) wenigstens zwei Austrittsöffnungen (3) gebohrt werden, so dass die Austrittsöffnungen (3) von dem Kraftstoffkanal (2) abzweigen, wobei ein Anschlusselement (4) an dem Basisrohr (1) angeordnet wird, so dass eine Anlagewand (5) des Anschlusselementes (4) an dem Basisrohr (1) anliegt, wobei das Anschlusselement (4) stoffschlüssig mit dem Basisrohr (1) verbunden wird, wobei das Anschlusselement (4) wenigstens zwei Anschlussstutzen (6) aufweist, wobei die Anschlussstutzen (6) je einen Anschlusskanal (7) zur fluidischen Verbindung je einer Austrittsöffnung (3) mit je einer Einspritzdüse aufweisen,
**dadurch gekennzeichnet, dass**
die Anschlussstutzen (6) integral mit der Anlagewand (5) verbunden werden.

## Claims

1. A fuel distributor bar for a fuel injector for internal combustion engines in motor vehicles, in particular for spark ignition engines, comprising a base pipe (1), wherein the base pipe (1) has a fuel duct (2) extending in the longitudinal direction of the base pipe (1), wherein the base pipe (1) comprises at least two outlet openings (3), wherein the outlet openings (3) branch from the fuel duct (2), wherein a connecting element (4) is arranged on the base pipe (1), wherein the connecting element (4) has a bearing wall (5) that abuts against the base pipe (1), wherein the connecting element (4) is integrally bonded with the base pipe (1), wherein the connecting element (4) has at least two pipe unions (6), wherein the pipe unions (6) each have a connecting duct (7) for fluidically connecting a respective outlet opening (3) with a respective injection nozzle,
**characterized in that**
the pipe unions (6) are integrally connected with the bearing wall (5).

2. The fuel distributor bar according to claim 1, wherein the connecting element (4) has steel.

3. The fuel distributor bar according to one of claims 1 or 2, wherein the base pipe (1) has steel.

4. The fuel distributor bar according to one of claims 1 to 3, wherein the connecting element (4) is fastened to the base pipe (1) via soldering.

5. The fuel distributor bar according to one of claims 1 to 4, wherein the connecting element (4) only partially envelops the base pipe (1) over at least a longitudinal section.

6. The fuel distributor bar according to one of claims 1 to 5, wherein a longitudinal axis of at least one of the pipe unions (6) lies in a plane with the longitudinal axis of the fuel duct (2).

7. The fuel distributor bar according to one of claims 1 to 6, wherein at least one of the pipe unions (6) has an interior wall, wherein the interior wall forms the connecting duct (7), wherein the interior wall is integrally designed with the at least one pipe union (6), and wherein the interior wall is the innermost wall.

8. The fuel distributor bar according to one of claims 1 to 7, wherein a pipe union (6) is allocated to at least one connecting piece (8), wherein the connecting piece (8) at least sectionally runs parallel to the at least one pipe union (6).

9. The fuel distributor bar according to one of claims 1 to 8, wherein the base pipe (1) has a wall thickness of at least 1.0 mm, preferably of at least 1.5 mm, and especially preferably of at least 2.0 mm.

10. The fuel distributor bar according to one of claims 1 to 9, wherein the pipe union (4) comprises a forged part.

11. The fuel distributor bar according to one of claims 1 to 10, wherein the bearing wall (5) comprises at least one window-like opening (9).

12. The fuel distributor bar according to one of claims 1 to 11, wherein the inner diameter of one of the connecting ducts (7) is larger than the diameter of the allocated outlet opening (3) by at least a factor of 1.2, preferably of 1.5, and especially preferably of 2.0.

13. The fuel distributor bar according to one of claims 1 to 12, wherein the pipe unions (6) or connecting ducts (7) each only have one longitudinal axis.

14. A method for manufacturing a fuel distributor bar, in particular a fuel distributor bar according to one of claims 1 to 13, wherein a base pipe (1) with a fuel duct (2) extending in the longitudinal direction of the base pipe (1) is provided, wherein at least two outlet openings (3) are drilled into the base pipe (1), so that the outlet openings (3) branch from the fuel duct (2), wherein a connecting element (4) is arranged on the base pipe (1), so that a bearing wall (5) of the connecting element (4) abuts against the base pipe (1), wherein the connecting element (4) has at least two pipe unions (6), wherein the pipe unions (6) each have a connecting duct (7) for fluidically connecting a respective one outlet opening (3) with a respective one injection nozzle,
**characterized in that**
the pipe unions (6) are integrally connected with the bearing wall (5).

## Revendications

1. Rampe de distribution de carburant pour une injection de carburant pour moteurs à combustion interne dans des véhicules automobiles, en particulier pour des moteurs à explosion, comprenant un tuyau de base (1), le tuyau de base (1) comportant un conduit de carburant (2) s'étendant dans la direction longitudinale du tuyau de base (1), le tuyau de base (1) comprenant au moins deux ouvertures de sortie (3), les ouvertures de sortie (3) dérivant du conduit de carburant (2), un élément de raccord (4) étant disposé sur le tuyau de base (1), l'élément de raccord (4) comportant une paroi d'appui (5) adjacente au tuyau de base (1), l'élément de raccord (4) étant relié par conformité de matière au tuyau de base (1), l'élément de raccord (4) comportant au moins deux embouts de raccordement (6), les embouts de raccordement (6) comportant chacun un conduit de raccord (7) pour une liaison de fluide de chaque ouverture de sortie (3) avec chaque injecteur,
**caractérisée en ce que**
les embouts de raccordement (6) sont reliés intégralement à la paroi d'appui (5).

2. Rampe de distribution de carburant selon la revendication 1, l'élément de raccord (4) comportant de l'acier.

3. Rampe de distribution de carburant selon l'une quelconque des revendications 1 ou 2, le tuyau de base (1) comportant de l'acier.

4. Rampe de distribution de carburant selon l'une quelconque des revendications 1 à 3, l'élément de raccord (4) étant fixé par brasage au tuyau de base (1).

5. Rampe de distribution de carburant selon l'une quelconque des revendications 1 à 4, l'élément de raccord (4) n'entourant qu'en partie le tuyau de base (1) au moins sur la section longitudinale.

6. Rampe de distribution de carburant selon l'une quelconque des revendications 1 à 5, un axe longitudinal d'au moins un des embouts de raccordement (6) se situant dans un plan avec l'axe longitudinal du conduit de carburant (2).

7. Rampe de distribution de carburant selon l'une quelconque des revendications 1 à 6, au moins un des embouts de raccordement (6) comportant une paroi intérieure, laquelle paroi intérieure forme le conduit de raccord (7), la paroi intérieure étant intégralement constituée avec au moins un embout de raccordement (6) et la paroi intérieure étant la paroi la plus interne.

8. Rampe de distribution de carburant selon l'une quelconque des revendications 1 à 7, au moins une tubulure de liaison (8) étant attribuée au moins à un embout de raccordement (6), laquelle tubulure de liaison (8) passant au moins par section parallèlement à au moins un embout de raccordement (6).

9. Rampe de distribution de carburant selon l'une quelconque des revendications 1 à 8, le tuyau de base (1) comportant une épaisseur de paroi d'au moins 1,0 mm, de préférence d'au moins 1,5 mm et en particulier de préférence d'au moins 2,0 mm.

10. Rampe de distribution de carburant selon l'une quelconque des revendications 1 à 9, l'élément de raccord (4) comprenant une pièce forgée.

11. Rampe de distribution de carburant selon l'une quelconque des revendications 1 à 10, la paroi d'appui (5) comprenant au moins une ouverture de type fenêtre (9).

12. Rampe de distribution de carburant selon l'une quelconque des revendications 1 à 11, le diamètre intérieur d'un des conduits de raccord (7) étant au moins d'un facteur de 1,2, de préférence 1,5 et en particulier de préférence de 2,0 supérieur par rapport au diamètre de l'ouverture de sortie attribuée (3).

13. Rampe de distribution de carburant selon l'une quelconque des revendications 1 à 12, les embouts de raccordement (6) ou les conduits de raccord (7) ne comportant chacun qu'un axe longitudinal.

14. Procédé de fabrication d'une rampe de distribution de carburant, en particulier d'une rampe de distribution de carburant selon au moins l'une quelconque des revendications 1 à 13, un tuyau de base (1) étant élaboré avec un conduit de carburant (2) s'étendant dans la direction longitudinale du tuyau de base (1), au moins deux ouvertures de sortie (3) étant percées dans le tuyau de base (1) de telle sorte que les ouvertures de sortie (3) dérivent du conduit de carburant (2), un élément de raccord (4) étant disposé sur le tuyau de base (1) de telle sorte qu'une paroi d'appui (5) de l'élément de raccord (4) vient contre le tuyau de base (1), l'élément de raccord (4) étant relié au tuyau de base (1) par conformité de matière, l'élément de raccord (4) comportant au moins deux embouts de raccordement (6), les embouts de raccordement (6) comportant chacun un conduit de raccord (7) pour une liaison de fluide de chaque ouverture de sortie (3) avec chaque injecteur
**caractérisé en ce que**
les embouts de raccordement (6) sont reliés intégralement à la paroi d'appui (5).
